# EUROPÄISCHE PATENTSCHRIFT

(11) **EP 1 484 447 B1**
(45) Veröffentlichungstag und Bekanntmachung des Hinweises auf die Patenterteilung: **02.04.2008**
(21) Anmeldenummer: 04012986.8
(22) Anmeldetag: 02.06.2004
(51) Int. Cl.: E01B 7/10

(54) **Lagerung zum Lagern von speziellen Gleiskonstruktionen**
Support for special railway track structures
Support pour des structures spéciales de voie ferrée

(30) Priorität: 05.06.2003 DE 10325477
(43) Veröffentlichungstag der Anmeldung: 08.12.2004
(73) Patentinhaber: ThyssenKrupp GfT Gleistechnik GmbH, 45143 Essen (DE); Vossloh Cogifer, 92500 Rueil Malmaison (FR)
(72) Erfinder: Ortwein, Hermann, 51 588 Nümbrecht (DE); Mugg, Philippe, 67500 Hagenau (FR)
(74) Vertreter: Happe, Otto

(56) Entgegenhaltungen:
- EP-A- 0 222 277
- DE-U1- 9 007 733

## Beschreibung

Die Erfindung betrifft eine Lagerung zum Lagern von speziellen Gleiskonstruktionen, wie Weichen, Schienen-Auszugvorrichtungen und Herzstücken, die mindestens einen Weichenkörper und einen Herzstückkörper aufweist wobei die Weiche und das Herzstück in dem durch elastisch gelagerte Schienen gebildeten Gleis vorgesehen sind.

Spezielle Gleiskonstruktionen sind in der Regel so ausgebildet, dass die Schienen im Bereich einer Weiche nur in Querrichtung und im Bereich einer Schienen-Auszugvorrichtung nur in Längsrichtung bewegbar sind, während die Schienen im Bereich eines Herzstücks keine Bewegungen ausführen können. Die bekannten Lagerungen der vorgenannten Art sind nämlich derart ausgebildet, dass die die Schienen der Gleiskonstruktion tragende Tragplatte starr mit dem Unterbau verbunden ist. Bei diesen Lagerungen ist eine Bewegung der Schienen in vertikaler Richtung und somit auch eine Schalldämmung im Bereich der speziellen Gleiskonstruktion nicht möglich.

Außerhalb der speziellen Gleiskonstruktionen vorgesehene elastische Lagerungen der Schienen bewirken zwar auf der Strecke eine sehr weitgehende Schalldämmung, die sich aber in den Bereichen von speziellen Gleiskonstruktionen nicht mehr auswirkt.

Die bekannten schalldämmenden Schienenlagerungen sind für die Lagerung spezieller Gleiskonstruktionen nicht geeignet.

Es ist eine schalldämmende Schienenlagerung bekannt, bei der unterhalb des Schienenkopfes ein sich nach unten verjüngender Bereich vorgesehen ist (EP 0 222 277 A1). Hierbei stützen sich die seitlichen Begrenzungsflächen des sich verjüngenden Bereichs über eine elastische Zwischenlage gegen einen Rahmen ab, dessen innere seitliche Begrenzungsflächen sich ebenfalls nach unten verjüngen. Diese Schienenlagerung bewirkt eine sehr hohe Schalldämmung. Auch diese Schienenlagerung ist für die Lagerung der eingangs erwähnten speziellen Gleiskonstruktionen nicht geeignet.

Bekannt ist aber auch schon eine Lagerung zum Lagern spezieller Gleiskonstruktionen, die innerhalb bestimmter Grenzen auch vertikale Bewegungen der Schiene im Bereich spezieller Gleiskonstruktion zuläßt (DE 101 42 783 A1). Bei dieser Lagerung ist zwischen der Tragplatte und dem Unterbau mindestens ein elastisches Lager angeordnet, das mindestens ein Element aus Gummi oder gummielastischem Kunststoff aufweist.

Der Erfindung liegt die Aufgabe zugrunde, eine schalldämmende Lagerung zum Lagern von speziellen Gleiskonstruktionen derart auszubilden, dass die Einfederung der Weiche und des Herzstücks der Einfederung der Schienen vor und hinter der Weiche bzw. vor und hinter dem Herzstück entspricht.

Der Lösung der gestellten Aufgabe besteht bei einer Lagerung der eingangs genannten Art darin, dass der Weichenkörper und der Herzstückkörper von einem oben offenen Rahmen umfasst sind und dass sowohl zwischen dem Weichenkörper und den Seitenflächen des Rahmens als auch zwischen dem Herzstückkörper und den Seitenflächen des Rahmens Zwischenlagen aus Gummi oder gummielastischem Kunststoff angeordnet sind und dass zwischen der unteren Begrenzungsfläche des Weichenkörpers bzw. des Herzstückkörpers und der unteren Fläche des Rahmens ein freier Raum vorgesehen ist.

Die erfindungsgemäße Lagerung entspricht in ihrem Aufbau weitgehend der aus der EP 0 222 277 A1 bekannten Schienenlagerung, so dass auch die Einfederung der Weiche und des Herzstücks der Einfederung der das Gleis bildenden Schienen entspricht.

In Ausgestaltung der Erfindung verjüngen sich die Räume zwischen dem Weichenkörper bzw. dem Herzstückkörper und den Seitenflächen des Rahmens sowie die darin befindlichen Zwischenlagen zumindest über einen bestimmten Bereich nach unten. Dadurch sind ausreichend große Federwege möglich, wie sie auch bei den elastisch gelagerten Schienen möglich sind.

In weiterer Ausgestaltung der Erfindung sind die Seitenflächen des Rahmens in ihrem mittleren Bereich derart schräg angeordnet sind, dass sie sich nach unten einander annähern. Es können aber auch die seitlichen Begrenzungsflächen des Weichenkörpers bzw. des Herzstückkkörpers in ihren mittleren Bereich derart schräg verlaufend ausgebildet sein, dass sie nach unten einen immer größer werdenden Abstand voneinander aufweisen.

Um eine Vorspannung der erfindungsgemäßen Lagerung herbeiführen zu können, ist nach einem weiteren Merkmal der Erfindung sowohl durch den Rahmen und den Weichenkörper als auch durch den Rahmen und den Herzstückkörper jeweils eine Schraube hindurchgeführt.

Die erfindungsgemäße Lagerung kann noch dadurch verbessert werden, dass der gesamte untere Bereich des Weichenkörpers und der gesamte untere Bereich des Herzstückkörpers mit einer Beschichtung aus Gummi oder gummielastischem Kunststoff umhüllt ist. Zweckmäßigerweise ist auch die durch den Rahmen und den Weichenkörper bzw. den Herzstückkörper hindurch geführte Schraube zumindest im Bereich des Rahmens und des Weichenkörpers bzw. des Herzstückkörpers von einer Beschichtung aus Gummi oder gummielastischem Kunststoff umhüllt. Dadurch wird in erster Linie eine elektrische Isolierung der Weiche und des Herzstücks erreicht.

In der Zeichnung ist ein Ausführungsbeispiel der erfindungsgemäßen Lagerung zum Lagern von speziellen Gleiskonstruktionen dargestellt. Es zeigen:
- Fig. 1: eine Draufsicht auf eine spezielle Gleiskonstruktion;
- Fig. 2: einen Schnitt nach der Linie II-II in Fig. 1:
- Fig. 3: einen Schnitt nach der Linie III-III in Fig. 1.

Bei der in Fig. 1 dargestellten Gleikonstruktion sind in dem durch Schienen 1 gebildeten Gleis eine Weiche 2 und ein Herzstück 3 vorgesehen.

Wie Fig. 2 und Fig. 3 zeigen, wird der Weichenkörper 2K, in dem die Zunge 1Z der Schiene 1 geführt ist (Fig. 2), bzw. der Herzstückkörper 3K (Fig. 3) von einem nach oben offenen Rahmen 4 umfasst. Zwischen dem Weichenkörper 2K bzw. dem Herzstückkörper 3K und den Seitenflächen des Rahmens 4 sind Zwischenlagen 5 aus Gummi oder gummielastischem Werkstoff angeordnet. Zwischen der unteren Begrenzungsfläche 6 des Weichenkörpers 2K bzw. dem Herzstückkörpers 3K und der unteren Fläche des Rahmens 4 ist ein freier Raum 7 vorgesehen. Die Räume zwischen dem Weichenkörper 2K bzw. dem Herzstückkörper 3K und den Seitenflächen des Rahmens 4 sowie die darin befindlichen Zwischenlagen 5 sind so ausgebildet, dass sie sich zumindest über einen bestimmten Bereich nach unten verjüngen. Dass wird bei dem dargestellten Ausführungsbeispiel dadurch erreicht, dass die Seitenflächen des Rahmens 4 in ihrem mittleren Bereich derart schräg angeordnet sind, dass sie sich nach unten einander annähern. Durch den Rahmen 4 und den Weichenkörper 2K bzw. den Herzstückkörper 3K ist eine Schraube 8 hindurchgeführt. Der gesamte untere Bereich des Weichenkörpers 2K bzw. des Herzstückkörpers 3K ist mit einer Beschichtung 9 aus Gummi oder gummielastischem Kunststoff umhüllt.

## Patentansprüche

1. Lagerung zum Lagern von speziellen Gleiskonstruktionen, wie Weichen, Schienen-Auszugvorrichtungen und Herzstücken, die mindestens einen Weichenkörper (2K) und einen Herzstückkörper (3K) aufweist, wobei
die weiche (zk) und das Herzstück (3K) in dem durch elastisch gelagerte Schienen (1) gebildeten Gleis vorgesen sind, und wobei
der Weichenkörper (2K) und der Herzstückkörper (3K) von einem oben offenen Rahmen (4) umfasst sind und dass sowohl zwischen dem Weichenkörper (2K) und den Seitenflächen des Rahmens (4) als auch zwischen dem Herzstückkörper (3K) und den Seitenflächen des Rahmens (4) Zwischenlagen (5) aus Gummi oder gummielastischem Kunststoff angeordnet sind und dass zwischen der unteren Begrenzungsfläche (6) des Weichenkörpers (2K) bzw. des Herzstückkörpers (3K) und der unteren Fläche des Rahmens (4) ein freier Raum (7) vorgesehen ist.

2. Lagerung nach Anspruch 1, **dadurch gekennzeichnet, dass** die Räume zwischen dem Weichenkörper (2K) bzw. dem Herzstückkörper (3K) und den Seitenflächen des Rahmens (4) sowie die darin befindlichen zwischenlagen (5) sich zumindest über einen bestimmten Bereich nach unten verjüngen.

3. Lagerung nach Anspruch 2, **dadurch gekennzeichnet, dass** die Seitenflächen des Rahmens (4) in ihrem mittleren Bereich derart schräg angeordnet sind, dass sie sich nach unten einander annähern.

4. Lagerung nach Anspruch 1, 2 oder 3, **dadurch gekennzeichnet, dass** sowohl durch den Rahmen (4) und den Weichenkörper (2K) als auch durch den Rahmen (4) und den Herzstückkörper (3K) jeweils eine Schraube (8) hindurchgeführt ist.

5. Lagerung nach einem der Ansprüche 1 bis 4, **dadurch gekennzeichnet, dass** der gesamte untere Bereich des Weichenkörpers (2K) und der gesamte untere Bereich des Herzstückkörpers (3K) mit einer Beschichtung (9) aus Gummi oder gummielastischem Kunststoff umhüllt ist.

## Claims

1. Support for bedding special track constructions, such as switches, rail extraction mechanisms and the core bodies, which exhibit at least one switch body (2K) and a core body (3K), whereas the switch (ZK) and the core body (3K), form the tracks with elastically bedded rails (1), and whereby the switch body (2K) and the core body (3K) are embraced by an open top frame (4), between the switch body (2K) and on the side surface of the frame (4) as well as between the core body (3K) and on the side surface of the frame (4), arranged with rubber or rubber like elastic plastic interlayer (5) and a free space (7) is provided between the lower bounding area (6) of the switch body (2K) and/or core body (3K) and the lower part of the frame (4).

2. Support according to use 1 is **characterized by** the spaces between the switch body (2K) and the core body (3K) respectively and the side surfaces of the frame (4) as well as the layers within (5) become reduced towards bellow in at least certain parts.

3. Support according to use 2 is **characterized by** the side surfaces of the frame (4) in their middle sections being arranged so inclined that they approach each other towards bellow.

4. Support according to use 1, 2 or 3 is **characterized by** the frame (4) and by the switch body (2K) as well as by the frame (4) and the core body (3K), where in each case a screw is led through.

5. Support according to uses 1 to 4 are **characterized by** the entire lower section of the switch body (2K) and the entire lower section of the core body (3K) being encased by rubber or rubber like elastic plastic.

## Revendications

1. Support pour supporter des constructions ferroviaires spéciales, comme des aiguillages, des structures spéciales de voies ferrées, et des coeurs de croisement, qui présentent au moins un corps d'une aiguille (2K) et un corps de coeur (3K) dans lequel l'aiguille (2K) et le corps de coeur (3K) sont prévus dans des voies constituées de rails (1) posés de manière élastique,
**caractérisé en ce que**
le corps (2K) d'une aiguille et le corps (3K) d'un coeur sont entourés par un cadre (4), ouvert en haut, et **en ce que** des intercalaires (5) en caoutchouc ou en matière plastique présentant l'élasticité du caoutchouc sont disposés entre le corps (2K) d'une aiguille resp. le corps (3K) d'un coeur et les surfaces latérales du cadre (4), et **en ce qu'**un espace libre (7) est prévu entre la surface de limitation inférieure (6) du corps d'aiguille (2K) resp. du corps de coeur (3K) et la surface inférieure du cadre (4).

2. Support selon la revendication 1, **caractérisé en ce que** les espaces entre le corps d'aiguille (2K) resp. le corps de coeur (3K) et les surfaces latérales du cadre (4), ainsi que les intercalaires (5) placés à l'intérieur de celui-ci, se rétrécissent vers le bas, au moins sur une section déterminée.

3. Support selon la revendication 2, **caractérisé en ce que** les surfaces latérales du cadre (4) sont disposées obliquement, dans leur section médiane de manière à ce qu'elles se rapprochent l'une de l'autre, vers le bas.

4. Support selon la revendication 1, 2 ou 3, **caractérisé en ce qu'**une vis (8) traverse le cadre (4) et le corps d'aiguille (2K) resp. le corps de coeur (3K).

5. Support selon l'une des revendications 1 à 4, **caractérisé en ce que** la section inférieure, totale du corps d'aiguille (2K) respectivement du corps de coeur (3K) est enveloppée d'un revêtement (9) en caoutchouc ou en matière plastique possédant l'élasticité du caoutchouc.
